# EUROPÄISCHE PATENTSCHRIFT

(11) **EP 2 635 758 B1**
(45) Veröffentlichungstag und Bekanntmachung des Hinweises auf die Patenterteilung: **22.07.2015**
(21) Anmeldenummer: 11764174.6
(22) Anmeldetag: 30.09.2011
(51) Int. Cl.: E05B 81/76, E05B 77/04, E05B 77/34

(54) **TÜRGRIFF, FUNKTIONSTEIL SOWIE VERFAHREN ZUR EINBRINGUNG EINER VERGUSSMASSE IN DEN TÜRGRIFF**
DOOR HANDLE, FUNCTIONAL PART AND PROCESS FOR INSERTING A CAST MATERIAL INTO A DOOR HANDLE
POIGNÉE POUR PORTE, PARTIE FONCTIONNELLE ET PROCESSUS POUR INSÉRER UNE MATIÈRE DE MOULAGE DANS LA POIGNÉE

(30) Priorität: 05.11.2010 DE 102010060378
(43) Veröffentlichungstag der Anmeldung: 11.09.2013
(73) Patentinhaber: Huf Hülsbeck & Fürst GmbH & Co. KG, 42551 Velbert (DE)
(72) Erfinder: MÖNIG, Stefan, 58332 Schwelm (DE); CHRISTENSEN, Mario, 45470 Mülheim (DE); WITTE, Martin, 48683 Ahaus (DE)
(74) Vertreter: Vogel, Andreas
(86) Internationale Anmeldenummer: PCT/EP2011/067107
(87) Internationale Veröffentlichungsnummer: WO 2012/059281

(56) Entgegenhaltungen:
- EP-A1- 1 454 731
- DE-A1-102009 009 396
- DE-A1-102009 045 843
- US-A1- 2003 122 556

## Beschreibung

Die Erfindung betrifft einen Türgriff, insbesondere eines Fahrzeuges, mit einem vom Benutzer zu erfassenden Griffteil, wobei das Griffteil eine Höhlung aufweist, in der wenigstens ein Funktionsteil angeordnet ist, an dem zumindest eine Elektronikkomponente angeordnet ist, wobei die Elektronikkomponente mit einer Vergussmasse vergossen ist. Zudem bezieht sich die Erfindung auf ein Funktionsteil für einen Türgriff sowie auf ein Verfahren zur Einbringung einer Vergussmasse in einen Türgriff.

In der DE10 2008 058 341 ist ein Kraftfahrzeugtürgriff offenbart, der ein Griffteil aufweist, das im Inneren eine Höhlung umfasst, in die wenigstens ein Funktionsteil mit einer Elektronikkomponente angeordnet ist. Hierbei wird zur Fixierung der Elektronikkomponente sowie zur Abdichtung eine Vergussmasse in die Höhlung eingebracht. Es hat sich nun gezeigt, dass in einigen Einsatzfällen des Türgriffes Gewichtseinsparungen notwendig sind, wodurch sich die Herstellkosten eines Türgriffes reduzieren lassen.

Die Aufgabe der vorliegenden Erfindung ist es, die oben genannten Nachteile zu verhindern, insbesondere einen Türgriff zu schaffen, der eine gute Funktionalität aufweist und mit einem geringen Herstellungsaufwand produziert werden kann.

Die Aufgabe der vorliegenden Erfindung wird durch alle Merkmale der unabhängigen Patentansprüche 1, 14 und 15 gelöst. In den dazugehörigen, abhängigen Ansprüchen sind bevorzugte Ausführungsformen dargestellt.

Dazu ist erfindungsgemäß vorgesehen, dass das Funktionsteil derart ausgebildet ist, dass innerhalb der Höhlung zumindest zwei voneinander getrennte Räume sich bilden, wobei in einem ersten, mit der Vergussmasse befüllten, Raum die mit der Vergussmasse vergossene Elektronikkomponente sich befindet und die Höhlung einen zweiten Raum aufweist, der vergussmassenfrei ausgeführt ist. Ein wesentlicher Kern der Erfindung ist, dass ein erster Raum innerhalb des Griffteils zur Verfügung gestellt wird, in dem die Elektronikkomponente sich befindet. Da die Elektronikkomponenten in ihrer Baugröße stets abnehmen, kann der erste Raum innerhalb der Höhlung des Griffteils lediglich ein geringes Volumen aufweisen. Der zweite Raum hingegen kann ein größeres, vergussmassenfreies Volumen haben, wobei die Geometrie des Funktionsteils dafür sorgt, dass keine Vergussmasse aus dem ersten Raum in den zweiten Raum gelangt. Auf diese einfache Weise kann ein gewichtsreduzierter Türgriff geschaffen werden. Die Elektronikkomponente ist hierbei durch die Vergussmasse vollständig von äußeren Einflüssen geschützt. Ein weiterer Vorteil ist in Bezug auf eine Crashsperre zu sehen, die auf den Türgriff wirkt. Eine Crashsperre ist beispielsweise in den DE10 2008 053 877.9, DE10 2009 045 843, DE10 2010 037 070 beschrieben. Bekannterweise sorgt eine Crashsperre im Falle eines Unfalls dafür, dass der Türgriff aufgrund seiner Massenträgheit sich nicht aus der Tür bewegt, welches mit einer ungewollten Öffnung der Tür verbunden wäre. Da nun der Türgriff eine geringere Masse gemäß der vorliegenden Erfindung aufweist, kann auch das Gewicht für den Massenausgleich an der Crashsperre entsprechend angepasst werden, insbesondere entsprechend verringert werden, wodurch die Gewichtseinsparung im Griff gleichzeitig mit einer Gewichtseinsparung an der Crashsperre verbunden ist. Somit lässt sich die Gesamtgewichtseinsparung "verdoppeln".

Erfindungsgemäß kann vorgesehen sein, dass das Funktionsteil einen Träger, an dem die Elektronikkomponente angeordnet ist, und einen Kanal aufweist, durch den die Vergussmasse in den ersten Raum bringbar ist. Der Träger kann beispielsweise Befestigungshilfsmittel aufweisen, um die Elektronikkomponente einfach und kostengünstig am Funktionsteil zu befestigen, bevor das Funktionsteil in die Höhlung gebracht wird. Beispielsweise kann der Träger Rastelemente, Klipselemente, entsprechende Flächen oder Ausnehmungen aufweisen, die der Gestalt der Elektronikkomponente angepasst sind, damit eine einfache Befestigung der Elektronikkomponente am Träger realisierbar ist. Hierbei kann die Elektronikkomponente form- und/oder kraft- und/oder stoffschlüssig am Träger befestigt sein. Beispielsweise kann die Elektronikkomponente am Träger angeklipst sein. Ebenfalls ist eine Klebverbindung zwischen der Elektronikkomponente und dem Träger möglich. Ebenfalls kann die Elektronikkomponente am Träger verschweißt, insbesondere laserverschweißt sein.

In einer weiteren denkbaren Ausgestaltungsform der Erfindung kann das Funktionsteil ein Trennelement aufweisen, das zwischen dem erste Raum und dem zweiten Raum sich befindet, wobei insbesondere das Trennelement die beiden Räume voneinander derart abdichtet, so dass die Vergussmasse lediglich innerhalb des ersten Raumes verbleibt. Damit der zweite, vergussmassenfreie Raum vom ersten Raum abgedichtet ist, kann das Trennelement dafür sorgen, dass lediglich die Vergussmasse im ersten Raum verbleibt.

Die Ausgestaltung des Funktionsteils mit einem Kanal hat den Vorteil, dass ohne jegliche Zusatzteile die Befüllung des Griffteils mit der Vergussmasse über das Funktionsteil erfolgen kann, wobei die Vergussmasse durch den Kanal in Richtung des ersten Raumes befördert wird. Der Kanal kann in Abhängigkeit von der geometrischen Form des Funktionsteils, des Türgriffes und/oder des Griffteils durch den vergussmassenfreien zweiten Raum sich erstrecken, ohne dass die Gefahr besteht, dass die Vergussmasse in diesen zweiten Raum gelangt.

In einer die Erfindung verbessernden Maßnahme kann vorgesehen sein, dass der Träger und/oder der Kanal am Trennelement angeordnet sind, insbesondere dass das Trennelement mit dem Träger und/oder mit dem Kanal ein gemeinsames Bauteil, insbesondere ein monolithisches Bauteil bildet. Hierbei ist es denkbar, dass der Träger sowie der Kanal fest mit dem Trennelement verbunden sind, wobei die Möglichkeit mit eingeschlossen ist, dass der Träger, der Kanal sowie das Trennelement einstückig miteinander verbunden sind sowie materialeinheitlich ausgeführt sind. Das Funktionsteil kann somit in einem Verfahrensschritt hergestellt werden, wobei es gleichzeitig mit dem Träger, dem Kanal sowie mit dem Trennelement ausgeführt ist, womit sich eine Bauteilreduzierung des Türgriffes erzielen lässt.

Ebenfalls kann vorgesehen sein, dass der Kanal beweglich und/oder abnehmbar am Trennelement angeordnet ist, insbesondere dass der Kanal gelenkig am Trennelement befestigt ist. In Abhängigkeit von der Geometrie der Höhlung beziehungsweise des Griffteils kann es erforderlich sein, dass der Kanal beweglich am Funktionsteil auszuführen ist, um das Funktionsteil in die entsprechende Position beziehungsweise Lage innerhalb der Höhlung im Griffteil zu führen. In einer möglichen Ausführungsform der Erfindung kann ein Filmscharnier zur gelenkigen Verbindung des Kanals am Trennelement vorgesehen sein.

Die Positionierung des ersten sowie des zweiten, vergussmassenfreien Raumes kann auf unterschiedliche Weise erfolgen. Das bedeutet, dass beide Räume innerhalb der Höhlung an unterschiedlichen Stellen angeordnet sein können. Beispielsweise kann das Trennelement derart angeordnet sein, dass die Trennung der Höhlung in Längsrichtung oder in Querrichtung des Griffteils vorliegt. Der erste Raum kann beispielsweise neben dem zweiten Raum angeordnet sein oder der erste Raum kann oberhalb, seitlich versetzt, zum zweiten Raum positioniert sein. An dieser Stelle wird darauf hingewiesen, dass in Abhängigkeit von der geometrischen Ausgestaltung der Höhlung des Griffteiles der erste Raum sowie der zweite Raum unterschiedliche Positionen aufweisen können, wobei stets das Trennelement beide Räume zuverlässig voneinander abdichtend trennt, so dass ein Entweichen von Vergussmasse aus dem ersten Raum in den zweiten Raum möglichst vermieden wird.

Ferner kann vorgesehen sein, dass ein Kabelelement vorgesehen ist, das am Kanal angeordnet ist oder innerhalb des Kanals verläuft, wobei das Kabelelement mit der Elektronikkomponente verbunden ist. Selbstverständlich ist es denkbar, dass die Elektronikkomponente kabellos mit außerhalb des Türgriffes angeordneten Elektronikkomponenten Daten, Signale etc. austauscht.

Der Türgriff kann Sensorelemente mitumfassen, die beispielsweise einen berechtigten Benutzer, der in der Nähe des Türgriffes sich befindet, erkennen. Das oder die Sensorelement(e) können zum Beispiel mit der Elektronikkomponente in Verbindung stehen. Das Sensorelement kann beispielsweise als Elektrode ausgeführt sein. Die Erkennung des Benutzers kann beispielsweise über einen kapazitiven Sensor, Piezosensor, optischen Sensor etc. erfolgen. Das Sensorelement kann zum Einen sich im ersten Raum und zum anderen im zweiten Raum befinden.

Vorteilhafterweise kann das Griffteil zumindest eine erste Öffnung aufweisen, die von einem ersten Abschlusselement des Kanals verschlossen ist. Das Griffteil kann beispielsweise zu einer Seite offen ausgeführt sein, wobei an der offenen Seite die erste Öffnung liegen kann, durch die das Funktionsteil in die Höhlung eingebracht werden kann. Damit die Höhlung zuverlässig abgedichtet ist, verschließt das erste Abschlusselement die erste Öffnung des Griffteils, so dass von außen in den Türgriff keine Feuchtigkeit, Verschmutzung, Staubpartikel etc. eindringen können. Das Abschlusselement ist vorzugsweise der Geometrie der ersten Öffnung angepasst, so dass im eingesetzten Zustand des Funktionsteils die erste Öffnung vollständig durch das erste Abschlusselement ausgefüllt ist.

Zudem kann das Griffteil eine zweite Öffnung aufweisen, die von einem zweiten Abschlusselement des Trägers verschlossen ist. Somit ist es denkbar, dass das Griffteil zwei Öffnungen aufweist, wobei beide Öffnungen jeweils durch ein passendes erstes und zweites Abschlusselement des Funktionsteils zuverlässig ausgefüllt sind, so dass sowohl der erste Raum als auch der zweite Raum zuverlässig von der Außenwelt durch das jeweilige Abschlusselement verschlossen und abgedichtet sind.

Die Erfindung kann weiter dadurch gebildet sein, dass das erste und/oder das zweite Abschlusselement und/oder das Trennelement Dichtmittel aufweisen. Das Dichtmittel kann beispielsweise eine statische Dichtung sein, die insbesondere eine metallische Abdichtung, eine Weichstoffdichtung oder mit einer Dichtmasse ausgeführt ist. Das Dichtmittel kann sich beispielsweise durch Pressung den Unebenheiten der vorliegenden Dichtflächen, die insbesondere in der Höhlung sowie am ersten, zweiten Abschlusselement sowie am Trennelement sich ergeben, anpassen. Das Dichtmittel kann als gummielastische Dichtlippe ausgebildet sein.

Vorteilhafterweise ist der Kanal, der durch den vergussmassenfreien Raum verläuft, starr ausgeführt. Ebenfalls ist es denkbar, dass der Kanal aus einem verformbaren und/oder elastischen Material besteht, so dass der Kanal in seiner Führung der Geometrie der Höhlung angepasst werden kann.

Besonders vorteilhaft kann sein, dass der Kanal eine Einlassöffnung und eine Auslassöffnung aufweist, wobei insbesondere die Auslassöffnung am Trennelement sich befindet. Die Vergussmasse kann somit durch die Einlassöffnung in den Kanal befördert werden, wobei die Vergussmasse anschließend den Kanal an der Auslassöffnung verlässt und in den ersten Raum fließt, wobei gleichzeitig die Elektronikkomponente durch die Vergussmasse umhüllt wird, wodurch die Bauteile der Elektronikkomponente einen Schutz vor Feuchtigkeit, Staub, Fremdkörpern, Wasser usw. erhalten, nachdem die Vergussmasse ausgehärtet ist. Hierbei kann das Trennelement mit der Auslassöffnung ausgeführt sein.

Die Vergussmasse kann aus Kunstharz ausgebildet sein. Die Vergussmasse kann ein Polyesterharz, Polyurethanharz, Epoxidharz, Silikonharz oder ein Vinylesterharz sein. Ebenfalls ist es denkbar, dass die Vergussmasse ein Einkomponentenharz eines vorgemischten Harzsystems ist, bei denen die Härtungsreaktion erst oberhalb einer Starttemperatur beginnt. Durch Lagerung unterhalb der Starttemperatur kann die Härtung verzögert werden. Zudem kann die Vergussmasse als Mehrkomponentenharz ausgeführt sein, bei dem Harz und Härter sowie eventuell weitere Zusätze wie Füllstoffe, Farbe, Beschleuniger usw. unmittelbar vor dem Verguss durch Mischen zusammengebracht werden. Je nach Produkt kann das Harzsystem dann bereits bei Raumtemperatur oder erst nach Erwärmung reagieren. Zudem ist es alternativ denkbar, dass die Vergussmasse gefüllten Harz aufweist, der mineralische Zusätze, wie Quarzmehl, Sand, Kreide etc. aufweist, wodurch vorteilhafterweise der Schrumpf beim Aushärten sowie der Ausdehnungskoeffizient des fertigen Formstoffes reduziert wird. Ebenfalls kann der Harz der Vergussmasse derart ausgeführt sein, dass erst nach einer Bestrahlung beispielsweise mit ultravioletter Strahlung oder bei Kontakt mit einem Katalysator oder Feuchtigkeit eine Aushärtung stattfindet.

Zweckmäßigerweise weist der erste Raum ein zu verfüllendes Volumen V1 auf, das höchstens 80% des Gesamtvolumens der Höhlung beträgt, wobei insbesondere V1 höchstens 50% des Gesamtvolumens der Höhlung beträgt und besonders bevorzugt V1 höchstens 50% des Gesamtvolumens der Höhlung beträgt. In Abhängigkeit von der Position des Trennelementes, das einen definierten Abstand zum ersten und zum zweiten Abschlusselement aufweist, bestimmt sich das zu verfüllende Volumen des ersten Raumes. Vorteilhafterweise ist das Griffteil um eine Schwenkachse am Kraftfahrzeug bewegbar gelagert, wobei der erste Raum, der an dem Bereich des Griffteils angeordnet ist, der der Schwenkachse zugewandt ist, eine größere Massenträgheit aufweist als die Massenträgheit des zweiten Raumes, der an dem Bereich des Griffteils angeordnet ist, der der Schwenkachse abgewandt ist. Die Verlagerung einer größeren Massenträgheit in Richtung Schwenkachse des Griffteils vergünstigt bei einem etwaigen Unfall, dass das Griffteil aufgrund auftretender Fliehkräfte weniger leicht sich aus der Tür bewegen kann. Die vorteilhafterweise am Griffteil wirkende Crashsperre benötigt somit weniger Gewicht für den Massenausgleich, um bei einem Unfall zuverlässig das Griffteil unbeweglich an der Tür zu halten.

Das Funktionsteil kann in einer weiteren Ausführungsform der Erfindung derart ausgeführt sein, dass das Trennelement variabel verschiebbar am Funktionsteil angeordnet ist, so dass je nach Anwendungsfall das zu verfüllende Volumen des ersten Raumes veränderbar ist. Die Aufgabe wird ferner durch den unabhängigen Patentanspruch 14 gelöst. Hierbei ist ein Funktionsteil für einen Türgriff vorgesehen, insbesondere eines Fahrzeuges, wobei das Funktionsteil in eine Höhlung des Türgriffes einführbar ist und zumindest eine Elektronikkomponente aufweist, wobei das Funktionsteil derart ausgebildet ist, dass innerhalb der Höhlung zumindest zwei voneinander getrennte Räume sich bilden, wodurch in einen ersten Raum, in der die Elektronikkomponente sich befindet, eine Vergussmasse einbringbar ist, und gleichzeitig der zweite Raum vergussmassenfrei haltbar ist.

Zudem wird die oben genannte Aufgabe durch den Patentanspruch 15 gelöst. Hierbei wird ein Verfahren zur Einbringung einer Vergussmasse in einem Türgriff vorgeschlagen, wobei der Türgriff ein vom Benutzer zu erfassendes Griffteil aufweist, das eine Höhlung aufweist, in der eine Elektronikkomponente befestigt an einem Funktionsteil sich befindet, wobei das Verfahren folgende Schritte aufweist:
a, Einführen des Funktionsteils mit der Elektronikkomponente in die Höhlung, wobei das Funktionsteil gleichzeitig die Höhlung in mindestens einen ersten und einen zweiten Raum abdichtend trennt, wobei die Elektronikkomponente sich lediglich in dem ersten Raum befindet,
b, Befüllen des ersten Raumes mit der Vergussmasse, wobei der zweite Raum vergussmassenfrei verbleibt.

Besonders vorteilhaft ist, dass das Funktionsteil mehrere Funktionen aufweist. Zum Einen dient es als Träger für die Elektronikkomponente. Zum Anderen können innerhalb der Höhlung mindestens zwei Räume bereitgestellt werden, die durch die Geometrie und Ausgestaltung des Funktionsteils bestimmt sind. Darüber hinaus sorgt das Funktionsteil gleichzeitig mit seiner Konstruktion dafür, dass die Vergussmasse lediglich in den ersten Raum gelangt, ohne dass in den zweiten Raum Vergussmasse eindringen kann.

Der Türgriff kann ein unbeweglicher Türgriff eines Kraftfahrzeuges sein. Ebenfalls ist es denkbar, dass der Türgriff ein Klappgriff, ein Schwenkgriff etc. ist. Der Türgriff kann zu einer Seite mit einem Griffdom ausgeführt sein, der in die Tür hineinragt und zur Betätigung eines am Kraftfahrzeug angeordneten Schlosses dient. Zum Einen kann der Griffdom lediglich am Griffteil angeordnet sein. Ebenfalls ist es denkbar, dass der Griffdom Bestandteil des Funktionsteils ist, insbesondere an einem Abschlusselement des Funktionsteils angeordnet, angeformt oder befestigt ist.

Bei einem bewegbaren Türgriff kann es vorgesehen sein, dass vom Griffteil aus ein Lagerarm in die Kraftfahrzeugtür sich erstreckt. Der Lagerarm ist innerhalb der Tür entsprechend beweglich gelagert, so dass der Türgriff bei einer entsprechenden Betätigung aus der Tür schwenken, drehen oder sich bewegen kann. Der Lagerarm kann ein Bestandteil des Griffteils sein. Ebenfalls ist es denkbar, dass der Lagerarm am Funktionsteil, insbesondere an einem Abschlusselement des Funktionsteils angeordnet, angeformt, befestigt etc. ist.

Die Elektronikkomponente kann hierbei diverse elektronische Bauteile umfassen, die beispielsweise in einem "keyless-entry"-System eines Kraftfahrzeugschließsystems zum Einsatz kommen.

Weitere Vorteile, Merkmale und Einzelheiten der Erfindung ergeben sich aus der nachfolgenden Beschreibung, in der unter Bezugnahme auf die Zeichnungen mehrere Ausführungsbeispiele der Erfindung im Einzelnen beschrieben sind. Dabei können die in den Ansprüchen und in der Beschreibung erwähnten Merkmale jeweils einzeln für sich oder in beliebiger Kombination erfindungswesentlich sein. Es zeigen:
- Figur 1: ein Funktionsteil eines nicht gezeigten Türgriffes mit einer integrierten Elektronikkomponente,
- Figur 2: das Funktionsteil gemäß Figur 1 in einer weiteren Ansicht,
- Figur 3: das Funktionsteil gemäß Figur 1 in einer weiteren Ansicht,
- Figur 4: eine weitere Ausführungsform eines Funktionsteils innerhalb eines Türgriffes,
- Figur 5: eine Schnittansicht gemäß der Schnittlinie V-V aus Figur 4,
- Figur 6: eine Schnittansicht gemäß der Schnittlinie V-V aus Figur 4 und
- Figur 7: das Griffteil mit dem Türgriff gemäß Figur 4, wobei die Vergussmasse sich innerhalb der Höhlung des Türgriffes befindet.

Figur 1 zeigt ein Funktionsteil 30, das ein wesentlicher Bestandteil des Innenlebens eines Türgriffes 1 ist. Dieses Funktionsteil 30 wird bei der Montage beziehungsweise Herstellung des Türgriffes in eine Höhlung 13 eines Griffteiles 10 eingeführt, welches in Figur 4 sowie in Figur 7 gezeigt ist. Das Funktionsteil 30 weist eine Elektronikkomponente 32 auf, die unterschiedliche Funktionen haben kann, die beispielsweise in einem "keyless-entry"-System notwendig sind. Der Türgriff 1 als solcher kann ein oder mehrere Sensorelemente umfassen, mit dem beziehungsweise mit denen eine Detektion eines vor dem Türgriff 1 stehenden Benutzers erfolgen kann. Das Sensorelement kann in der Elektronikkomponente 32 integriert sein. Ebenfalls ist es denkbar, dass das Sensorelement an jeglicher Stelle des Türgriffes 1, des Griffteils 10 oder in der Höhlung 13 angeordnet ist.

Gemäß Figur 1 weist das Funktionsteil 30 einen Träger 31 und einen Kanal 33 auf. Am Träger 31 ist die Elektronikkomponente 32 angeordnet. Wie aus Figur 1 zu erkennen ist, weist der Träger 31 Rastelemente 38 auf, die zuverlässig die Elektronikkomponente 32 halten. Alternativ kann die Elektronikkomponente 32 auch durch andere Befestigungsmittel form- und/oder kraft- und/oder stoffschlüssig am Träger 31 gehalten werden.

Zudem weist das Funktionsteil 30 ein Trennelement 34 auf, das zwischen dem Träger 31 und dem Kanal 33 liegt. Wird das Funktionsteil 30 in die Höhlung 13 eingebracht, bilden sich innerhalb der Höhlung zwei voneinander getrennte Räume 11, 12, welches in Figur 4 und Figur 7 gezeigt ist. Das Griffteil 10 weist im dargestellten Ausführungsbeispiel zwei Öffnungen 15, 16 auf, durch die das Funktionsteil 30 in die Höhlung 13 eingebracht werden kann. Hier weist das Griffteil 10 eine erste Öffnung 15 auf, die von einem ersten Abschlusselement 17 des Kanals 33 dichtend verschlossen ist. Zudem weist das Griffteil 10 eine zweite Öffnung 16 auf, die von einem zweiten Abschlusselement 18 des Trägers 31 dichtend verschlossen ist. Das sich innerhalb der Höhlung 13 befindende Trennelement 34 liegt ebenfalls, wie die beiden Abschlusselemente 17, 18, an der Innenwandung der Höhlung 13 an und dichtet den ersten Raum 11 vom zweiten Raum 12 zuverlässig ab.

Befindet sich das Funktionsteil 30 einschließlich der Elektronikkomponente 32 innerhalb der Höhlung 13, wird eine Vergussmasse 14 in den ersten Raum 11 gebracht, wobei die Vergussmasse 14 von außen durch den Kanal 33 geleitet wird. Die Vergussmasse 14 verlässt den Kanal 33 an der Auslassöffnung 37 und tritt in den abgedichteten, verschlossenen ersten Raum 11 ein. Die Einbringung der Vergussmasse 14 in den Raum 11 ist dann beendet, wenn vollständig der erste Raum 11 mit der Vergussmasse 14 ausgefüllt ist, welches in Figur 7 dargestellt ist. In diesem Zustand gemäß Figur 7 ist vollständig die Elektronikkomponente 32 von der Vergussmasse 14 umhüllt, so dass nach dem Erstarrungsvorgang der Vergussmasse 14 der notwendig Schutz für die Elektronikkomponente 32 erreicht ist.

Die Vergussmasse 14 kann über eine entsprechende Anlage von außen der Einlassöffnung 36 des Kanals 33 zugeführt werden. Beispielsweise kann eine entsprechende Vergussanlage Verwendung finden, die beispielsweise automatisiert eine definierte Dosiermenge an Vergussmasse 14 dem ersten Raum 11 zur Verfügung stellt.

Die Form und die geometrische Ausgestaltung des Funktionsteils 30 lässt nicht zu, dass der zweite Raum 12 mit Vergussmasse 14 verfüllt wird. Das erste Abschlusselement 17 sowie das Trennelement 34 sorgen dafür, dass der zweite Raum 12 vergussmassenfrei verbleibt.

In Figur 2 ist die Einlassöffnung 36 des Kanals 33 gezeigt, in die die Vergussmasse 14 eingebracht werden kann.

In Figur 3 ist die Auslassöffnung 37 deutlich zu erkennen, durch die die Vergussmasse 14 verläuft und in den ersten Raum 11 der Höhlung 13 fließen kann.

In dem vorliegenden Ausführungsbeispiel gemäß Figur 1 bis Figur 3 ist der Träger 31, der Kanal 33 das Trennelement 34 sowie beide Abschlusselemente 17, 18 aus einem gemeinsamen Bauteil hergestellt, welches aus Kunststoff besteht. Wie in Figur 4 und Figur 7 angedeutet ist, verläuft durch den Kanal 33 ein Kabelelement 35 und ist mit der Elektronikkomponente 32 verbunden. Somit kann die Elektronikkomponente 32 elektrisch mit dem Kraftfahrzeug verbunden werden. Wie in Figur 1 besonders verdeutlicht ist, ist der Kanal 33 im Bereich des Trennelementes 34 vergrößert ausgeführt und weist einen trichterförmigen Verlauf auf. Diese trichterförmige Form begünstigt das Einbringen der Vergussmasse 14 in den ersten Raum 11.

Wie in Figur 4 und Figur 7 gezeigt ist, ist das Trennelement 34 derart innerhalb des Griffteils 10 angeordnet, dass die Trennung der Höhlung 13 in Querrichtung des Griffteils 10 erfolgt. Selbstverständlich kann das Funktionsteil 30 mit seinem Trennelement 34 derart ausgeführt sein, dass eine Trennung der Höhlung 13 in Längsrichtung des Griffteils 10 vorliegt, welches nicht explizit dargestellt ist. Das Trennelement 34 sowie die Geometrie des Funktionsteils 30 können auch anderweitig ausgeführt sein, so dass der erste Raum 11 jegliche Position innerhalb der Höhlung 13 aufweisen kann, wobei gleichzeitig das Trennelement 34 sowie das zweite Abschlusselement 18 dafür sorgen, dass der erste Raum 11 zuverlässig abgedichtet ist. Hierbei kann das Trennelement 34 jegliche geometrische Formen einnehmen, beispielsweise eine L-Form, eine kurvenartige Form etc..

In Figur 4 sowie in Figur 7 ist verdeutlicht, dass das Griffteil 10 um eine Schwenkachse 19 am Kraftfahrzeug bewegbar gelagert ist, wobei der erste Raum 11, der an dem Bereich des Griffteils 10 angeordnet ist, der der Schwenkachse 19 zugewandt ist, eine größere Massenträgheit aufweist als die Massenträgheit des zweiten Raumes 12, der an dem Bereich des Griffteils 10 angeordnet ist, der der Schwenkachse 19 abgewandt ist. Eine derartige Anordnung der Vergussmasse 14 begünstigt, dass bei einem etwaigen Crashfall das Griffteil 10 zuverlässig über eine nicht explizit dargestellte Crashsperre in seiner Schließposition gehalten wird. Die Anordnung der Vergussmasse 14 in der Nähe der Schwenkachse 19 begünstigt hierbei, dass die wirkenden Fliehkräfte möglichst gering gehalten werden können.

Damit der erste 11 sowie der zweite Raum 12 zuverlässig abgedichtet sind, weisen das erste 17 und das zweite Abschlusselement 18 sowie das Trennelement 34 Dichtmittel 20 auf, die in Figur 2 und Figur 3 in ihrer Position gezeigt sind.

In einem nicht explizit dargestellten Ausführungsbeispiel kann der Kanal 33 auch beweglich und/oder abnehmbar am Trennelement 34 angeordnet sein, wobei beispielsweise ein Filmscharnier zur gelenkigen Verbindung des Kanals 33 am Trennelement 34 sorgt. Ebenfalls und/oder alternativ ist es denkbar, dass der Kanal 33 verformbar ausgebildet ist.

Wie in Figur 7 gezeigt ist, weist der erste Raum 11 ein zu verfüllendes Volumen auf, welches nahezu dem Volumen des zweiten Raumes 12 entspricht. Ebenfalls ist es denkbar, dass das Trennelement 34 weiter in Richtung des zweiten Abschlusselementes 18 positioniert ist, so dass das Volumen des zweiten Raumes 12 wesentlich größer ist als das Volumen des ersten Raumes 11.

Wie in Figur 4 und in Figur 7 gezeigt ist, weist das Griffteil 10 einen Griffdom 21 sowie einen Lagerarm 22 auf, der an der Schwenkachse 19 beweglich gehalten ist. Griffdom 21 sowie Lagerarm 22 erstrecken sich durch die Türkarosserie 2 in das Innenleben der Tür. Hierbei ist das Griffteil 10 schwenkbar um die Achse 19 gelagert, so dass eine Betätigung des Türgriffes 1 gleichzeitig ein Verschwenken des Griffteils 10 um die Achse 19 nach sich zieht. Gleichzeitig erfolgt eine entsprechende Bewegung des Griffdomes 21, wodurch eine entsprechende Aktion, beispielsweise in der Schlossmechanik der Tür ausgelöst werden kann. Der Griffdom 21 sowie der Lagerarm 22 sind in vorliegendem Ausführungsbeispiel Bestandteil des Griffteils 10. Ebenfalls ist es denkbar, dass das erste Abschlusselement 17 und/oder das zweite Abschlusselement 18 mit dem Griffdom 21 und/oder dem Lagerarm 22 verbunden sind.

In Figur 5 und in Figur 6 sind zwei mögliche Ausführungsformen des Kanals 33 mit einem Kabelelement 35 gezeigt. In Figur 5 verläuft das Kabelelement 35 innerhalb des Kanals 33 und ist durch die Vergussmasse 14 umgeben. In Figur 6 weist die Wandung des Kanals 33 einen zusätzlichen kleinen Kanal auf, durch den das Kabelelement 35 verläuft, und zwar außerhalb des eigentlichen Kanals 33, durch den die Vergussmasse 14 geleitet wird.

### Bezugszeichenliste

- 1: Türgriff
- 2: Türkarosserie
- 10: Griffteil
- 11: erster Raum
- 12: zweiter Raum
- 13: Höhlung
- 14: Vergussmasse
- 15: erste Öffnung
- 16: zweite Öffnung
- 17: erstes Abschlusselement
- 18: zweites Abschlusselement
- 19: Schwenkachse
- 20: Dichtelement
- 21: Griffdom
- 22: Lagerarm
- 30: Funktionsteil
- 31: Träger
- 32: Elektronikkomponente
- 33: Kanal
- 34: Trennelement
- 35: Kabelelement
- 36: Einlassöffnung
- 37: Auslassöffnung
- 38: Rastelement

## Patentansprüche

1. Türgriff (1), insbesondere eines Fahrzeuges, mit
einem vom Benutzer zu erfassenden Griffteil (10), wobei das Griffteil (10) eine Höhlung (13) aufweist, in der wenigstens ein Funktionsteil (30) angeordnet ist, an dem zumindest eine Elektronikkomponente (32) angeordnet ist, wobei
die Elektronikkomponente (32) mit einer Vergussmasse (14) vergossen ist,
**dadurch gekennzeichnet,**
**dass** das Funktionsteil (30) derart ausgebildet ist, dass innerhalb der Höhlung (13) zumindest zwei voneinander getrennte Räume (11, 12) sich bilden, wobei
in einem ersten mit Vergussmasse befüllten Raum (11) die mit der Vergussmasse (14) vergossene Elektronikkomponente (32) sich befindet und die Höhlung (13) einen zweiten Raum (12) aufweist, der vergussmassenfrei ausgeführt ist.

2. Türgriff (1) nach Anspruch 1,
**dadurch gekennzeichnet,**
**dass** das Funktionsteil (30) einen Träger (31), an dem die Elektronikkomponente (32) angeordnet ist, und einen Kanal (33) aufweist, durch den die Vergussmasse (14) in den ersten Raum (11) bringbar ist.

3. Türgriff (1) nach Anspruch 1 oder 2,
**dadurch gekennzeichnet,**
**dass** das Funktionsteil (30) ein Trennelement (34) aufweist, das zwischen dem erste Raum (11) und dem zweiten Raum (12) sich befindet, wobei insbesondere das Trennelement (34) die beiden Räume (11, 12) voneinander derart abdichtet, so dass die Vergussmasse (14) lediglich innerhalb des ersten Raumes (11) verbleibt.

4. Türgriff (1) nach einem der vorhergehenden Ansprüche,
**dadurch gekennzeichnet,**
**dass** der Träger (31) und/oder der Kanal (33) am Trennelement (34) angeordnet sind, insbesondere dass das Trennelement (34) mit dem Träger (31) und/oder mit dem Kanal (33) ein gemeinsames Bauteil, insbesondere ein monolithisches Bauteil bilden.

5. Türgriff (1) nach einem der vorhergehenden Ansprüche,
**dadurch gekennzeichnet,**
**dass** das Trennelement (34) derart angeordnet ist, dass die Trennung der Höhlung (13) in Längsrichtung oder in Querrichtung des Griffteils (10) vorliegt.

6. Türgriff (1) nach einem der vorhergehenden Ansprüche,
**dadurch gekennzeichnet,**
**dass** ein Kabelelement (35) vorgesehen ist, das am Kanal (33) angeordnet ist oder innerhalb des Kanals (33) verläuft, wobei das Kabelelement (35) mit der Elektronikkomponente (32) verbunden ist.

7. Türgriff (1) nach einem der vorhergehenden Ansprüche,
**dadurch gekennzeichnet,**
**dass** das Griffteil (10) zumindest eine erste Öffnung (15) aufweist, die von einem ersten Abschlusselement (17) des Kanals (33) verschlossen ist und/oder dass das Griffteil (10) eine zweite Öffnung (16) aufweist, die von einem zweiten Abschlusselement (18) des Trägers (31) verschlossen ist.

8. Türgriff (1) nach einem der vorhergehenden Ansprüche,
**dadurch gekennzeichnet,**
**dass** das Griffteil (10) um eine Schwenkachse (19) am Kraftfahrzeug bewegbar gelagert ist, wobei der erste Raum (11), der an dem Bereich des Griffteils (10) angeordnet ist, der der Schwenkachse (19) zugewandt ist, eine größere Massenträgheit aufweist als die Massenträgheit des zweiten Raumes (12), der an dem Bereich des Griffteils (10) angeordnet ist, der der Schwenkachse (19) abgewandt ist.

9. Türgriff (1) nach einem der vorhergehenden Ansprüche,
**dadurch gekennzeichnet,**
**dass** das erste (17) und/oder das zweite Abschlusselement (18) und/oder das Trennelement (34) Dichtmittel (20) aufweisen.

10. Türgriff (1) nach einem der vorhergehenden Ansprüche,
**dadurch gekennzeichnet,**
**dass** der Kanal (33) beweglich und/oder abnehmbar am Trennelement (34) angeordnet ist, insbesondere dass der Kanal (33) gelenkig am Trennelement (34) befestigt ist.

11. Türgriff (1) nach Anspruch 10,
**dadurch gekennzeichnet,**
**dass** ein Filmscharnier zur gelenkigen Verbindung des Kanals (33) am Trennelement (34) vorgesehen ist und/oder dass der Kanal (33) verformbar ist.

12. Türgriff (1) nach einem der vorhergehenden Ansprüche,
**dadurch gekennzeichnet,**
**dass** der Kanal (33) eine Einlassöffnung (36) und eine Auslassöffnung (37) aufweist, wobei die Auslassöffnung (37) am Trennelement (34) sich befindet und/oder dass der Kanal (33) abschnittsweise sich in seinem Querschnitt vergrößert, insbesondere dass zur Auslassöffnung (37) hin der Querschnitt des Kanals (33) sich vergrößert.

13. Türgriff (1) nach einem der vorhergehenden Ansprüche,
**dadurch gekennzeichnet,**
**dass** der erste Raum (11) ein zu verfüllendes Volumen V1 aufweist, das höchstens 80% des Gesamtvolumens der Höhlung (13) beträgt, insbesondere dass V1 höchstens 50% des Gesamtvolumens der Höhlung (13) beträgt, besonders bevorzugt dass V1 höchstens 50% des Gesamtvolumens der Höhlung (13) beträgt.

14. Funktionsteil (30) für einen Türgriff (1), insbesondere nach einem der vorhergehenden Ansprüche 1 bis 13 eines Fahrzeuges, wobei
das Funktionsteil (30) in eine Höhlung (13) des Türgriffes (1) einführbar ist und zumindest eine Elektronikkomponente (32) aufweist,
**dadurch gekennzeichnet,**
**dass** das Funktionsteil (30) derart ausgebildet ist, dass innerhalb der Höhlung (13) zumindest zwei voneinander getrennte Räume (11, 12) sich bilden, wodurch
in einen ersten Raum (11), in der die Elektronikkomponente (32) sich befindet, eine Vergussmasse (14) einbringbar ist, und gleichzeitig der zweite Raum (12) vergussmassenfrei haltbar ist.

15. Verfahren zur Einbringung einer Vergussmasse (14) in einen Türgriff (1), wobei
der Türgriff (1) ein vom Benutzer zu erfassendes Griffteil (10) aufweist, das eine Höhlung (13) aufweist, in der eine Elektronikkomponente (32) befestigt an einem Funktionsteil (30) sich befindet,
**gekennzeichnet durch** folgende Schritte:
a) Einführen des Funktionsteils (30) mit der Elektronikkomponente (32) in die Höhlung (13), wobei das Funktionsteil (30) gleichzeitig die Höhlung (13) in mindestens einen ersten (11) und einen zweiten Raum (12) abdichtend trennt, wobei die Elektronikkomponente (32) sich lediglich in dem ersten Raum (11) befindet,
b) Befüllen des ersten Raumes (11) mit der Vergussmasse (14), wobei der zweite Raum (12) vergussmassenfrei verbleibt.

16. Verfahren nach Anspruch 15,
**dadurch gekennzeichnet,**
**dass** das Funktionsteil (30) einen Träger (31), an dem die Elektronikkomponente (32) befestigt ist, und einen Kanal (33) aufweist, durch den die Vergussmasse (14) in den ersten Raum (11) eingebracht wird.

17. Verfahren nach Anspruch 15 oder 16, zur Befüllung eines Türgriffes (1) nach einem der Ansprüche 1 bis 13.

## Claims

1. A door handle (1), in particular of a vehicle, with
a grip part (10) to be gripped by the user, wherein the grip part (10) comprises a cavity (13), in which at least one function part (30) is arranged, on which at least one electric component (32) is arranged, wherein
the electronic component (32) is cast with a casting compound (14),
**characterized in that**
the function part (30) is designed in such a manner that within the cavity (13) at least two spaces (11, 12) that are separate from one another are formed, wherein
in a first space (11) filled with casting compound the electronic component (32) cast with the casting compound (14) is located and the cavity (13) comprises a second space (12), which is embodied free of casting compound.

2. The door handle (1) according to Claim 1,
**characterized in that**
the function part (30) comprises a carrier (31), on which the electronic component (32) is arranged, and a channel (33), through which the casting compound (14) can be brought into the first space (11).

3. The door handle (1) according to Claim 1 or 2,
**characterized in that**
the function part (30) comprises a separating element (34), which is located between the first space (11) and the second space (12), wherein in particular the separating element (34) seals the two spaces (11, 12) from one another in such a manner that the casting compound (14) merely remains within the first space (11).

4. The door handle (1) according to any one of the preceding claims,
**characterized in that**
the carrier (31) and/or the channel (33) are arranged on the separating element (34), in particular **in that** the separating element (34) with the carrier (31) and/or with the channel (33)form a common component, in particular a monolithic component.

5. The door handle (1) according to any one of the preceding claims,
**characterized in that**
the separating element (34) is arranged in such a manner that the separation of the cavity (13) is present in longitudinal direction or in transverse direction of the grip part (10).

6. The door handle (1) according to any one of the preceding claims,
**characterized in that**
a cable element (35) is provided, which is arranged on the channel (33) or runs within the channel (33), wherein the cable element (35) is connected to the electronic component (32).

7. The door handle (1) according to any one of the preceding claims,
**characterized in that**
the grip part (10) comprises at least one first aperture (15), which is closed off by a first closure element (17) of the channel (33) and/or **in that** the grip part (10) comprises a second aperture (16) which is closed off by a second closure element (18) of the carrier (31).

8. The door handle (1) according to any one of the preceding claims,
**characterized in that**
the grip part (10) is moveably mounted on the motor vehicle about a pivot axis (19), wherein the first space (11), which is arranged on the region of the grip part (10), which faces the pivot axis (19), has a greater mass inertia than the mass inertia of the second space (12), which is arranged on the region of the grip part (10), facing away from the pivot axis (19).

9. The door handle (1) according to any one of the preceding claims,
**characterized in that**
the first (17) and/or the second closure element (18) and/or the separating element (34) comprise sealing means (20).

10. The door handle (1) according to any one of the preceding claims,
**characterized in that**
the channel (33) is moveably and/or detachably arranged on the separating element (34), in particular **in that** the channel (33) is attached to the separating element (34) in an articulated manner.

11. The door handle (1) according to Claim 10,
**characterized in that**
a film hinge is provided for the articulated connection of the channel (33) on the separating element (34) and/or that the channel (33) is deformable.

12. The door handle (1) according to any one of the preceding claims,
**characterized in that**
the channel (33) has an inlet aperture (36) and an outlet aperture (37), wherein the outlet aperture (37) is located on the separating element (34) and/or **in that** the channel (33) in sections enlarges its cross section, in particular **in that** towards the outlet aperture (37) the cross section of the channel (33) becomes larger.

13. The door handle (1) according to any one of the preceding claims,
**characterized in that**
the first space (11) has a volume V1 to be filled, which amounts to a maximum of 80% of the total volume of the cavity (13), in particular that V1 amounts to a maximum of 50% of the total volume of the cavity (13), particularly preferably that V1 amounts to a maximum of 50% of the total volume of the cavity (13).

14. A function part (30) for a door handle (1), in particular according to any one of the preceding Claims 1 to 13 of a vehicle, wherein
the function part (30) can be introduced into a cavity (13) of the door handle (1) and comprises at least one electronic component (32),
**characterized in that**
the function part (30) is designed in such a manner that within the cavity (13) at least two spaces (11, 12) which are separate from one another are formed, as a result of which
a casting compound (14) can be introduced into a first space (11), in which the electronic component (32) is located, and simultaneously the second space (12) can be kept free of casting compound.

15. A method for introducing a casting compound (14) into a door handle (1), wherein
the door handle (1) comprises a grip part (10) to be gripped by the user, which has a cavity (13), in which an electronic component (32) fastened to a function part (30) is located,
**characterized by** the following steps:
a) introducing the function part (30) with the electronic component (32) into the cavity (13), wherein the function part (30) simultaneously sealingly separates the cavity (13) into at least one first (11) and one second space (12), wherein the electronic component (32) is merely located in the first space (11),
b) filling the first space (11) with the casting compound (14), wherein the second space (12) remains free of casting compound.

16. The method according to Claim 15,
**characterized in that**
the function part (30) comprises a carrier (31), on which the electronic component (32) is fastened, and a channel (33), through which the casting compound (14) is introduced into the first space (11).

17. The method according to Claim 15 or 16 for filling a door handle (1) according to any one of the Claims 1 to 13.

## Revendications

1. Poignée de porte (1) équipant notamment un véhicule, comprenant une partie de préhension (10) conçue pour être saisie par l'utilisateur, ladite partie de préhension (10) présentant une cavité (13) dans laquelle est placée au moins une partie fonctionnelle (30) sur laquelle se trouve au moins un composant électronique (32),
ledit composant électronique (32) étant enrobé d'une masse de scellement (14), **caractérisée par le fait**
**que** la partie fonctionnelle (30) est réalisée de façon telle qu'au moins deux compartiments (11, 12), séparés l'un de l'autre, se forment à l'intérieur de la cavité (13), sachant que
le composant électronique (32), enrobé par la masse de scellement (14), est logé dans un premier compartiment (11) rempli de masse de scellement, et que ladite cavité (13) présente un second compartiment (12) dont l'agencement structurel est exempt de masse de scellement.

2. Poignée de porte (1) selon la revendication 1,
**caractérisée par le fait**
**que** la partie fonctionnelle (30) est pourvue d'un support (31) sur lequel le composant électronique (32) est disposé, et d'un canal (33) par lequel la masse de scellement (14) peut être introduite dans le premier compartiment (11).

3. Poignée de porte (1) selon la revendication 1 ou 2,
**caractérisée par le fait**
**que** la partie fonctionnelle (30) est dotée d'un élément séparateur (34) interposé entre le premier compartiment (11) et le second compartiment (12), ledit élément séparateur (34) assurant, en particulier, l'étanchéité des deux compartiments (11, 12) l'un par rapport à l'autre, de telle sorte que la masse de scellement (14) demeure uniquement à l'intérieur dudit premier compartiment (11).

4. Poignée de porte (1) selon l'une des revendications précédentes,
**caractérisée par le fait**
**que** le support (31) et/ou le canal (33) se trouve(nt) sur l'élément séparateur (34) ; notamment par le fait que ledit élément séparateur (34) forme, avec ledit support (31) et/ou ledit canal (33), une pièce structurelle commune, en particulier une pièce structurelle monobloc.

5. Poignée de porte (1) selon l'une des revendications précédentes,
**caractérisée par le fait**
**que** l'élément séparateur (34) est disposé de façon telle que la séparation de la cavité (13) soit instaurée dans la direction longitudinale ou dans la direction transversale de la partie de préhension (10).

6. Poignée de porte (1) selon l'une des revendications précédentes,
**caractérisée par**
la présence d'un élément de câblage (35) implanté sur le canal (33), ou s'étendant à l'intérieur dudit canal (33), ledit élément de câblage (35) étant raccordé au composant électronique (32).

7. Poignée de porte (1) selon l'une des revendications précédentes,
**caractérisée par le fait**
**que** la partie de préhension (10) présente au moins une première ouverture (15), occultée par un premier élément obturateur (17) du canal (33) ; et/ou par le fait que ladite partie de préhension (10) présente une seconde ouverture (16) qui est occultée par un second élément obturateur (18) du support (31).

8. Poignée de porte (1) selon l'une des revendications précédentes,
**caractérisée par le fait**
**que** la partie de préhension (10) est montée sur le véhicule automobile avec faculté de mouvement autour d'un axe de pivotement (19), sachant que le premier compartiment (11), situé dans la région de ladite partie de préhension (10) qui est tournée vers ledit axe de pivotement (19), présente une inertie de masse supérieure à l'inertie de masse du second compartiment (12) situé dans la région de ladite partie de préhension (10) qui est tournée à l'opposé dudit axe de pivotement (19).

9. Poignée de porte (1) selon l'une des revendications précédentes,
**caractérisée par le fait**
**que** le(s) premier (17) et/ou second (18) élément(s) obturateur(s), et/ou l'élément séparateur (34), comporte(nt) des moyens d'étanchement (20).

10. Poignée de porte (1) selon l'une des revendications précédentes,
**caractérisée par le fait**
**que** le canal (33) est agencé avec mobilité et/ou de manière amovible, sur l'élément séparateur (34) ; notamment par le fait que ledit canal (33) est fixé audit élément séparateur (34) de manière articulée.

11. Poignée de porte (1) selon la revendication 10,
**caractérisée par le fait**
**qu'**une charnière pelliculaire est prévue pour procurer la liaison articulée du canal (33) avec l'élément séparateur (34) ; et/ou par le fait que ledit canal (33) est déformable.

12. Poignée de porte (1) selon l'une des revendications précédentes,
**caractérisée par le fait**
**que** le canal (33) comprend un orifice d'admission (36) et un orifice de sortie (37), ledit orifice de sortie (37) étant situé sur l'élément séparateur (34) ; et/ou par le fait que la section transversale dudit canal (33) augmente par zones ; notamment par le fait que ladite section transversale dudit canal (33) croît en direction dudit orifice de sortie (37).

13. Poignée de porte (1) selon l'une des revendications précédentes,
**caractérisée par le fait**
**que** le premier compartiment (11) offre un volume V1 à combler qui représente, au maximum, 80 % du volume total de la cavité (13) ; notamment par le fait que V1 représente, au maximum, 50 % dudit volume total de la cavité (13) ; et, avec préférence particulière, par le fait que V1 représente, au maximum, 50 % dudit volume total de ladite cavité (13).

14. Partie fonctionnelle (30) destinée à une poignée de porte (1) notamment conforme à l'une des revendications précédentes 1 à 13, équipant un véhicule,
ladite partie fonctionnelle (30) pouvant être insérée dans une cavité (13) de ladite poignée de porte (1), et étant pourvue d'au moins un composant électronique (32),
**caractérisée par le fait**
**que** la partie fonctionnelle (30) est réalisée de façon telle qu'au moins deux compartiments (11, 12), séparés l'un de l'autre, se forment à l'intérieur de la cavité (13), de sorte
**qu'**une masse de scellement (14) peut être introduite dans un premier compartiment (11) dans lequel le composant électronique (32) est logé, et que le second compartiment (12) peut être simultanément maintenu exempt de masse de scellement.

15. Procédé d'introduction d'une masse de scellement (14) dans une poignée de porte (1), ladite poignée de porte (1) étant munie d'une partie de préhension (10) qui est conçue pour être saisie par l'utilisateur et présente une cavité (13) dans laquelle se trouve au moins un composant électronique (32), fixé à une partie fonctionnelle (30),
**caractérisé par les étapes suivantes:**
a) insertion, dans la cavité (13), de la partie fonctionnelle (30) dotée du composant électronique (32), ladite partie fonctionnelle (30) scindant simultanément ladite cavité (13) en au moins des premier (11) et second (12) compartiments, avec effet d'étanchement, ledit composant électronique (32) étant logé uniquement dans le premier compartiment (11),
b) comblement dudit premier compartiment (11) par la masse de scellement (14), ledit second compartiment (12) demeurant exempt de masse de scellement.

16. Procédé selon la revendication 15,
**caractérisé par le fait**
**que** la partie fonctionnelle (30) est pourvue d'un support (31) auquel le composant électronique (32) est fixé, et d'un canal (33) par lequel la masse de scellement (14) est introduite dans le premier compartiment (11).

17. Procédé selon la revendication 15 ou 16, dévolu au remplissage d'une poignée de porte
(1) conforme à l'une des revendications 1 à 13.
